# EUROPÄISCHE PATENTSCHRIFT

(11) **EP 2 812 225 B1**
(45) Veröffentlichungstag und Bekanntmachung des Hinweises auf die Patenterteilung: **30.05.2018**
(21) Anmeldenummer: 13720308.9
(22) Anmeldetag: 24.04.2013
(51) Int. Cl.: B61L 27/04, B61L 3/00, B61L 27/00

(54) **VERFAHREN ZUM ERZEUGEN VON HANDLUNGSEMPFEHLUNGEN FÜR DEN FÜHRER EINES SCHIENENFAHRZEUGS ODER STEUERSIGNALEN FÜR DAS SCHIENENFAHRZEUG MITTELS EINES FAHRERASSISTENZSYSTEMS UND FAHRASSISTENZSYSTEM**
METHOD FOR GENERATING ACTION RECOMMENDATIONS FOR THE DRIVER OF A RAIL VEHICLE OR CONTROL SIGNALS FOR THE RAIL VEHICLE BY MEANS OF A DRIVER ASSISTANCE SYSTEM AND DRIVER ASSISTANCE SYSTEM
PROCÉDÉ POUR LA PRODUCTION DE RECOMMANDATIONS D'ACTION POUR LE CONDUCTEUR D'UN VÉHICULE FERROVIAIRE OU POUR DES SIGNAUX DE COMMANDE POUR LE VÉHICULE FERROVIAIRE, AU MOYEN D'UN SYSTÈME D'ASSISTANCE À LA CONDUITE, ET SYSTÈME D'ASSISTANCE À LA CONDUITE

(30) Priorität: 25.04.2012 DE 102012206859
(43) Veröffentlichungstag der Anmeldung: 17.12.2014
(73) Patentinhaber: Siemens Aktiengesellschaft, 80333 München (DE)
(72) Erfinder: PORSCH, Roland, 95469 Speichersdorf (DE); SCHMIDT, Patrick, 91058 Erlangen (DE)
(86) Internationale Anmeldenummer: PCT/EP2013/058440
(87) Internationale Veröffentlichungsnummer: WO 2013/160327

(56) Entgegenhaltungen:
- DE-A1- 10 159 957
- US-A1- 2005 109 882
- US-A1- 2009 118 970
- US-A1- 2010 023 190

## Beschreibung

Die Erfindung betrifft ein Verfahren zum Erzeugen von Handlungsempfehlungen für den Führer eines Schienenfahrzeugs oder Steuersignalen für das Schienenfahrzeug mittels eines Fahrerassistenzsystems, bei dem unter Berücksichtigung zumindest einer Fahrtangabe Fahrdaten errechnet werden und auf der Basis der Fahrdaten
- eine Handlungsempfehlung erzeugt und in einer Handlungsempfehlungs-Anzeigeeinrichtung angezeigt wird oder
- ein Steuersignal erzeugt wird, welches auf eine Fahrzeugsteuereinrichtung einwirkt.

Es ist bekannt, im teilautomatischen Betrieb mit Schienenfahrzeugen Fahrerassistenzsysteme einzusetzen, die auf Modellrechnungen beruhen. Diese Modellrechnungen ermitteln auf der Grundlage eines gespeicherten Streckenprofils und des gewünschten Fahrplanes, wie das Schienenfahrzeug zu beschleunigen und vor Kurven, Weichen oder Haltepunkten zu bremsen ist, um bei minimalem Energiebedarf die Fahrplananforderungen optimal einzuhalten. Dabei hat sich in der Praxis gezeigt, dass Fahrerassistenzsysteme gegenüber nur vom Fahrzeugführer gesteuerten Fahrzeugen den Energiebedarf bei gleicher Fahrzeit um durchschnittlich 20 % reduzieren können.

US 2009/0118970 A1 beschreibt ein Verfahren zur Optimierung eines Energiesystems und zur Überwachung und Steuerung des Betriebs eines Fahrzeugs. Dabei soll die Effizienz gesteigert und gleichzeitig Fahrplanrandbedingungen eingehalten werden. Es werden Handlungsempfehlungen für den Führer des Fahrzeugs oder Steuersignale für das Fahrzeug mittels eines Fahrerassistenzsystems erzeugt. Unter Berücksichtigung von Fahrtangaben werden Fahrdaten errechnet.

Der Erfindung liegt die Aufgabe zugrunde, ein Verfahren zum Erzeugen von Handlungsempfehlungen für den Führer eines Schienenfahrzeugs oder Steuersignalen für das Schienenfahrzeug vorzuschlagen, durch welches ein Energiebedarf insbesondere bei Hochgeschwindigkeitsfahrten weiter reduziert werden kann.

Hierzu wird vorgeschlagen, dass als Fahrtangabe zumindest eine Luftdruckkenngröße berücksichtigt wird. Dadurch kann zumindest ein aerodynamischer Anteil an dem Fahrwiderstand des Schienenfahrzeugs in der Berechnung der Fahrdaten für eine Handlungsempfehlung bzw. ein Steuersignal berücksichtigt werden, indem eine auf einen aktuellen Luftdruck bezogene Kenngröße in eine Modellrechnung einbezogen wird, auf welcher die Ermittlung der Fahrdaten beruht. Es können - im Gegensatz zu herkömmlichen Fahrassistenzverfahren, bei welchen der aerodynamische Anteil in den Modellrechnungen als Konstante betrachtet wird - insbesondere bei Hochgeschwindigkeitsfahrten und großen Höhenunterschieden entlang einer Strecke erhöhte Energieeinsparungen erreicht werden. Unter einer "Hochgeschwindigkeitsfahrt" soll insbesondere eine Fahrt verstanden werden, bei welcher eine Geschwindigkeit über 200 km/h, vorzugsweise über 250 km/h erreicht wird.

Unter einer "Fahrtangabe" soll insbesondere eine Angabe verstanden werden, welche die Fahrt eines Schienenfahrzeugs entlang einer Fahrstrecke zumindest zu einem Zeitpunkt oder während einer Zeitspanne bzw. an zumindest einer Position entlang der Fahrstrecke oder in einem Streckenabschnitt charakterisiert. Eine Fahrtangabe kann ein Eingangsparameter einer Modellrechnung zur Ermittlung der Fahrdaten sein oder sie kann zur Herleitung eines solchen Eingangsparameters dienen, beispielsweise indem der Eingangsparameter der Fahrtangabe zugeordnet wird. Eine Fahrtangabe, die bei herkömmlichen Fahrassistenzverfahren bereits berücksichtigt wird, kann eine Eigenschaft des Schienenfahrzeugs, wie z.B. eine Zusammenstellung, eine Masse, eine Fahrgastbelegung, eine maximal zur Verfügung stehende Leistung usw. oder eine Eigenschaft der Strecke sein, wie ein bestimmtes Kurven-, Steigungs- oder Gefälleprofil, das Vorhandensein oder das Annähern einer Weiche oder eines Tunnels, eine Entfernung zu einem Haltepunkt, ein Signalzustand, ein Fahrplan usw. Mit der erfindungsgemäßen Berücksichtigung einer Luftdruckkenngröße als Fahrtangabe kann eine vorteilhafte Verfeinerung bereits bestehender Modellrechnungen erreicht werden.

Aus den "Fahrdaten", die zur Erzeugung einer Handlungsempfehlung bzw. eines Steuersignals dienen, können zum Minimieren des Energiebedarfs einzuhaltende Fahreigenschaften hergeleitet werden, wie insbesondere eine Geschwindigkeit, eine Beschleunigung, eine Verzögerung, eine Haltezeit usw. Ein Satz von Fahrdaten, der als Informationsgehalt insbesondere eine Soll-Veränderung solcher Fahreigenschaften mit der Zeit und/oder mit der Entfernung zum Startpunkt oder zum Ziel enthält, kann auch als "Fahrkurve" bezeichnet werden. Die Fahrdaten werden von einer Recheneinheit errechnet, die vorzugsweise an Bord des Schienenfahrzeugs angeordnet ist. Alternativ oder zusätzlich können die Fahrdaten mittels einer Recheneinheit errechnet werden, die schienenfahrzeugfern in einer festen Rechenstation angeordnet ist, wobei die Fahrdaten zum Schienenfahrzeug übertragen werden.

Unter einer "Luftdruckkenngröße" soll insbesondere eine physikalische Größe verstanden werden, durch welche eine Entsprechung zu einem Luftdruckwert hergestellt werden kann. Die Luftdruckkenngröße kann der Luftdruck selbst oder eine zum Luftdruck proportionale Kenngröße sein, wie z.B. eine von einer Sensoreinheit erfasste elektrische Kenngröße.

Gemäß einer Ausführung der Erfindung kann durch eine einmalige Erfassung oder Ermittlung von Luftdruckkenngrößen vor einer Fahrt des Schienenfahrzeugs ein Luftdruckprofil der zurückzulegenden Strecke hergestellt werden, das in die Berechnung von Fahrkurven für die gesamte Strecke einbezogen wird.

In einer weiteren, bevorzugten Ausführungsvariante wird - um die Fahrdaten zur Energieoptimierung an einen entlang der Strecke veränderlichen Luftdruck vorteilhaft anzupassen - jedoch vorgeschlagen, dass die Luftdruckkenngröße mehrmals während einer Fahrt erfasst wird. Insbesondere kann die Luftdruckkenngröße während der Fahrt kontinuierlich erfasst werden. Die "Fahrt" erfolgt zweckmäßigerweise entlang einer einen vorgegebenen Startpunkt und ein vorgegebenes Ziel verbindenden Strecke, die gemäß einem einzuhaltenden Fahrplan zurückzulegen ist.

Außerdem wird erfindungsgemäß vorgeschlagen, dass die Luftdruckkenngröße erfasst wird und abhängig vom Erfassungswert ein in einer Datenbank hinterlegter Faktor in die Berechnung der Fahrdaten einbezogen wird. Durch die Zuordnung eines Faktors zu einem erfassten Wert der Luftdruckkenngröße, wobei der Faktor in einer Speichereinheit dauerhaft hinterlegt ist, kann eine besonders schnelle Ermittlung der Fahrdaten erreicht werden. Der der erfassten Luftdruckkenngröße zugeordnete Faktor wird vorzugsweise als Eingangsparameter einer Modellrechnung zur Ermittlung der Fahrdaten einbezogen, wobei er einen aerodynamischen Anteil an dem Fahrwiderstand des Schienenfahrzeugs darstellt. Er wird hierbei in der Datenbank ausgewählt, die in der Speichereinheit hinterlegt ist und in welcher Faktoren zu Werten der Luftdruckkenngröße zugeordnet sind. Die hinterlegten Faktoren werden vorteilhaft bei der Entwicklung des Schienenfahrzeugs basierend auf dessen aerodynamischen Eigenschaften und für unterschiedliche Werte der Luftdruckkenngröße berechnet. Ist eine Recheneinheit zum Errechnen der Fahrdaten an Bord des Schienenfahrzeugs angeordnet, ist die Datenbank vorzugsweise auch an Bord des Schienenfahrzeugs hinterlegt.

Die Luftdruckkenngröße kann beispielsweise mittels Luftdrucksensoren erfasst werden, die an verschiedenen Stellen entlang der Strecke angeordnet sind. Diese können Bestandteile von in der Nähe der Strecke angeordneten Wetterstationen sein. Eine Erfassung der Luftdruckkenngröße an einer beliebigen Position entlang der Strecke kann jedoch erreicht werden, wenn die Luftdruckkenngröße von einer Sensoreinheit an Bord des Schienenfahrzeugs erfasst wird. Diese Sensoreinheit kann einen Drucksensor und eine mit diesem verbundene Recheneinheit aufweisen, die dazu dient, den Einfluss der Fahrgeschwindigkeit auf den Erfassungswert zu berücksichtigen.

Alternativ oder zusätzlich zu einer Erfassung mittels einer Drucksensorik kann die Luftdruckkenngröße mittels der Erfassung einer Höhenkenngröße erfasst werden. Eine Entsprechung der Höhenkenngröße zu einer Luftdruckkenngröße kann hierbei mittels der barometrischen Höhenformel hergestellt werden. Die Höhenkenngröße kann selbst als Luftdruckkenngröße dienen, indem sie als Eingangsparameter einer Modellrechnung zur Ermittlung der Fahrdaten direkt einbezogen wird bzw. einem solchen Eingangsparameter direkt zugeordnet wird, oder es kann zusätzlich zur Höhenkenngröße eine separate Luftdruckkenngröße aus der Höhenkenngröße errechnet werden.

Vorteilhafterweise wird die Höhenkenngröße anhand einer Ortungsinformation hergeleitet. Diese kann mittels einer Ortungseinheit erfasst werden, die insbesondere an Bord des Schienenfahrzeugs angeordnet ist, und/oder sie kann anhand von hinterlegten Streckendaten ermittelt werden.

Die Erfindung bezieht sich ferner auf ein Fahrerassistenzsystem zum Erzeugen von Handlungsempfehlungen für den Führer eines Schienenfahrzeugs oder von Steuersignalen für das Schienenfahrzeug, mit einer Recheneinheit, die zum Berechnen von Fahrdaten unter Berücksichtigung zumindest einer Fahrtangabe vorgesehen ist, und einer Handlungsempfehlungs-Anzeigeeinrichtung zum Anzeigen einer auf der Basis der Fahrdaten erzeugten Handlungsempfehlung und/oder einer Fahrzeugsteuereinrichtung, auf welche ein auf der Basis der Fahrdaten erzeugtes Steuersignal einwirkt.

Um ein solches Fahrerassistenzsystem so auszugestalten, dass ein Energiebedarf insbesondere bei Hochgeschwindigkeitsfahrten weiter reduziert werden kann, wird vorgeschlagen, dass die Recheneinheit dazu vorgesehen ist, als Fahrtangabe zumindest eine Luftdruckkenngröße zu berücksichtigen. Mit einem solchen Fahrerassistenzsystem lassen sich sinngemäß dieselben Vorteile erzielen, wie sie oben bereits im Zusammenhang mit dem erfindungsgemäßen Verfahren angegeben worden sind.

Es wird ein Ausführungsbeispiel der Erfindung anhand der Zeichnungen erläutert. Es zeigen:
- Figur 1:: ein Schienenfahrzeug mit einem Fahrassistenzsystem,
- Figur 2:: ein Höhenprofil einer vom Schienenfahrzeug befahrenen Strecke und
- Figur 3:: eine Datenbank, in welcher Werten einer Luftdruckkenngröße Berechnungsfaktoren für eine Modellrechnung des Fahrassistenzsystems zugeordnet sind.

Figur 1 zeigt ein Schienenfahrzeug 10 in einer schematischen Seitenansicht. Dieses ist als Triebzug ausgebildet, der insbesondere für einen Hochgeschwindigkeitsbetrieb ausgelegt ist. Es weist eine Vielzahl von aneinander gekoppelten Wagen 12. Die Endwagen 12.1 und 12.5 sind jeweils mit einem Führerstand 14 ausgestattet, welcher jeweils eine Bedieneinheit 16 für einen Triebfahrzeugführer aufweist. Mittels der Bedieneinheit 16 kann dieser Fahrbefehle zum Steuern des Schienenfahrzeugs 10 eingeben. Hierzu steht die Bedieneinheit 16 in Wirkverbindung mit einer Fahrzeugssteuereinrichtung 18.

Die Bedieneinheit 16 weist eine Handlungsempfehlungs-Anzeigeeinrichtung 20, die dazu dient, eine Handlungsempfehlung für den Triebfahrzeugführer anzuzeigen. Diese Handlungsempfehlung wird auf der Basis von Fahrdaten FD erzeugt, die in einer Recheneinheit 22 unter Berücksichtigung von Fahrtangaben ermittelt werden. Eine Handlungsempfehlung kann insbesondere eine empfohlene Fahrgeschwindigkeit, Traktionsstufe, Bremsstufe usw. sein, wobei der Informationsgehalt der errechneten Fahrdaten FD auf diese Fahrparameter bezogen ist.

Die Recheneinheit 22 ist dazu vorgesehen, die Fahrdaten FD auf zumindest einer Modellrechnung M beruhend zu berechnen. Diese Modellrechnung M ermittelt zumindest unter Berücksichtigung eines Streckenprofils S und eines gewünschten Fahrplanes FP als Fahrtangaben, wie das Schienenfahrzeug 10 zu beschleunigen und vor Kurven, Weichen oder Haltepunkten zu bremsen ist, um bei minimalem Energiebedarf die Fahrplananforderungen optimal einzuhalten. Eine derartige Modellrechnung M kann z.B. eine bezüglich des Energiebedarfs optimierte Beschleunigung a abhängig von einer aktuellen Position x und Geschwindigkeit v des Schienenfahrzeugs 10 gemäß $a \left(x\right) = M \left(x , v \left(x\right) , S \left(x\right) , FP\right)$ ermitteln, wobei S(x) die Gegebenheiten der Strecke in einem Streckenabschnitt ausgehend von der Position x und FP den Fahrplan darstellen. Die Streckendaten des Streckenprofils S bzw. der Fahrplan FP können insbesondere beim Aufrüsten des Schienenfahrzeugs 10 vor der Abfahrt am Startpunkt in eine mit der Recheneinheit 22 datentechnisch verbundene Speichereinheit 24 gespeichert werden. Die Beschleunigung a bzw. eine auf dieser Größe beruhende Information ist dann Bestandteil der Fahrdaten FD, die zu der Handlungsempfehlungs-Anzeigeeinrichtung 20 übertragen werden.

Ferner kann die Steuerung des Schienenfahrzeugs 10 während der Fahrt durch die Fahrzeugssteuereinrichtung 18 übernommen werden. In diesem Modus werden Handlungen, die im Normalbetrieb durch den Triebfahrzeugführer mittels der Bedieneinheit 16 vorgenommen werden, automatisch von der Fahrzeugssteuereinrichtung 18 getätigt. In diesem Modus kann ein Steuersignal, welches auf der Basis von in der Recheneinheit 22 ermittelten Fahrdaten FD erzeugt wird, auf die Fahrzeugssteuereinrichtung 18 einwirken. Dadurch kann der Fahrbetrieb des Schienenfahrzeugs 10 im automatischen Steuermodus hinsichtlich der Fahrtangaben optimiert sein, indem Steuersignale auf der Basis einer ermittelten, in Bezug auf die Fahrtangaben optimierten Fahrkurve erzeugt und auf die Fahrzeugssteuereinrichtung 18 gegeben werden.

Figur 2 zeigt in der Form eines zweidimensionalen Diagramms ein Streckenprofil einer vom Schienenfahrzeug 10 zurückzulegenden Strecke von einem Startpunkt A bis zu einem Ziel B. Die horizontale Achse entspricht der Entfernung x zum Startpunkt A und die vertikale Achse entspricht der Höhe H. Wie dem Höhenprofil zu entnehmen ist, bestehen starke Veränderungen in der Höhe H entlang der Strecke und demnach für die Fahrdynamik relevante Luftdruckänderungen.

Die Recheneinheit 22 ist dazu vorgesehen, die Fahrdaten FD unter Berücksichtigung einer Fahrtangabe in der Form einer auf den aktuellen Luftdruck bezogenen Kenngröße - auch Luftdruckkenngröße L genannt - zu ermitteln.

Gemäß einer ersten Erfassungsvariante wird die Luftdruckkenngröße L mittels einer Sensoreinheit 26 erfasst, die an Bord des Schienenfahrzeugs 10 angeordnet ist (siehe Figur 1). Die Sensoreinheit 26 weist einen Drucksensor, der eine Kenngröße für den Druck der das Schienenfahrzeug 10 umgebenden Luft erfasst und ggf. eine Recheneinheit auf, die die Luftdruckkenngröße L aus dem Erfassungswert durch Berücksichtigung der aktuellen Fahrgeschwindigkeit v herleitet. Die Luftdruckkenngröße L kann während der ganzen Fahrt kontinuierlich erfasst werden, wodurch die Fahrdaten FD stets an den sich kontinuierlich verändernden Luftdruck angepasst werden können.

Die erfasste Luftdruckkenngröße L wird durch eine Fahrt des Schienenfahrzeugs 10 in einem Tunnel stark beeinflusst. Es ist demnach von Vorteil, den Aufenthalt des Schienenfahrzeugs 10 in einem Tunnel bei der Erfassung der Luftdruckkenngröße L zu berücksichtigen. Dies kann insbesondere anhand der Streckendaten des Streckenprofils S erfolgen, die beim Aufrüsten des Schienenfahrzeugs 10 am Startpunkt A in die Speichereinheit 24 hinterlegt werden.

Nach Erfassung der Luftdruckkenngröße L wird diese in die Ermittlung der Fahrdaten FD durch die Recheneinheit 22 einbezogen. Dies erfolgt mittels einer in Figur 3 gezeigten Datenbank 28, die in der Speichereinheit 24 hinterlegt ist. Mit Hilfe dieser Datenbank 28 kann einem Erfassungswert der Luftdruckkenngröße L in einem bestimmten Intervall [Lᵢ^{A}, Lᵢ^{E}] ein Faktor Fᵢ zugeordnet werden, welcher einen aerodynamischen Anteil am Fahrwiderstand in einer Modellrechnung M' darstellt. Diese Modellrechnung M', die auf der Basis einer Fahrwiderstandsformel programmiert ist, berücksichtigt den der Luftdruckkenngröße L entsprechenden Faktor Fᵢ bei der Ermittlung der Fahrdaten FD. Zurückkommend auf das obige Beispiel einer empfohlenen, in Bezug auf den Energiebedarf optimierten Beschleunigung a an einer Position x kann die Beschleunigungsermittlung schematisch als $a \left(x\right) = M ' \left(x , v \left(x\right) , S \left(x\right) , FP , {F}_{i} \left(x\right)\right)$ ausgedrückt werden, wobei Fᵢ(x) der der Luftdruckkenngröße L (x) an der Position x zugeordnete Faktor ist.

Die Datenbank 28 wird bei der Herstellung des Schienenfahrzeugs 10 auf der Basis der aerodynamischen Eigenschaften des Schienenfahrzeugs 10 erstellt und ist dauerhaft in der Speichereinheit 24 hinterlegt.

Gemäß einer zweiten Erfassungsvariante kann die Luftdruckkenngröße L durch die Erfassung einer Höhenkenngröße H erfasst werden, wobei eine Verknüpfung zwischen beiden Kenngrößen L und H mittels der barometrischen Höhenformel hergestellt werden kann. Die Höhenkenngröße H kann insbesondere aus Ortungsinformationen einer an Bord des Schienenfahrzeugs 10 angeordneten Ortungseinheit 30 ermittelt werden. Beispielsweise kann die Ortungseinheit 30 zum Empfangen von GPS-Signalen ausgebildet sein. Alternativ oder zusätzlich kann die Höhenkenngröße H aus den bekannten Streckendaten des Streckenprofils S hergeleitet werden.

Im gezeigten Ausführungsbeispiel sind die Recheneinheit 22 und die Sensoreinheit 26 an Bord des Schienenfahrzeugs 10 angeordnet. In weiteren Ausführungsformen ist denkbar, dass die Recheneinheit 22 fahrzeugfern in einer festen Rechenstation angeordnet ist, wobei die ermittelten Fahrdaten FD zum Schienenfahrzeug 10 übertragen werden und/oder dass die Sensoreinheit 26 als stationäre, entlang der Strecke stehende Einheit, z.B. als Teil einer Wetterstation ausgebildet ist.

## Patentansprüche

1. Verfahren zum Erzeugen von Handlungsempfehlungen für den Führer eines Schienenfahrzeugs (10) oder Steuersignalen für das Schienenfahrzeug (10) mittels eines Fahrerassistenzsystems, bei dem unter Berücksichtigung zumindest einer Fahrtangabe Fahrdaten (FD) errechnet werden und auf der Basis der Fahrdaten (FD)
- eine Handlungsempfehlung erzeugt und in einer Handlungsempfehlungs-Anzeigeeinrichtung (20) angezeigt wird oder
- ein Steuersignal erzeugt wird, welches auf eine Fahrzeugsteuereinrichtung (18) einwirkt, wobei als Fahrtangabe zumindest eine Luftdruckkenngröße (L) berücksichtigt wird,
**dadurch gekennzeichnet, dass**
die Luftdruckkenngröße (L) erfasst wird und abhängig vom Erfassungswert ein in einer Datenbank (28) hinterlegter Faktor (F) in die Berechnung der Fahrdaten (FD) einbezogen wird.

2. Verfahren nach Anspruch 1,
**dadurch gekennzeichnet, dass**
die Luftdruckkenngröße (L) mehrmals während einer Fahrt erfasst wird.

3. Verfahren nach einem der vorhergehenden Ansprüche,
**dadurch gekennzeichnet, dass**
die Luftdruckkenngröße (L) von einer Sensoreinheit (26) an Bord des Schienenfahrzeugs (10) erfasst wird.

4. Verfahren nach einem der vorhergehenden Ansprüche,
**dadurch gekennzeichnet, dass**
die Luftdruckkenngröße (L) mittels der Erfassung einer Höhenkenngröße (H) erfasst wird.

5. Verfahren nach Anspruch 4,
**dadurch gekennzeichnet, dass**
die Höhenkenngröße (H) anhand einer Ortungsinformation hergeleitet wird.

6. Verfahren nach Anspruch 5,
**dadurch gekennzeichnet, dass**
die Ortungsinformation mittels einer Ortungseinheit (30) erfasst wird.

7. Verfahren nach Anspruch 5,
**dadurch gekennzeichnet, dass**
die Ortungsinformation anhand von hinterlegten Streckendaten ermittelt wird.

8. Fahrerassistenzsystem zum Erzeugen von Handlungsempfehlungen für den Führer eines Schienenfahrzeugs (10) oder von Steuersignalen für das Schienenfahrzeug (10), mit einer Recheneinheit (22), die zum Berechnen von Fahrdaten (FD) unter Berücksichtigung zumindest einer Fahrtangabe vorgesehen ist, und einer Handlungsempfehlungs-Anzeigeeinrichtung (20) zum Anzeigen einer auf der Basis der Fahrdaten (FD) erzeugten Handlungsempfehlung und/oder einer Fahrzeugsteuereinrichtung (18), auf welche ein auf der Basis der Fahrdaten (FD) erzeugtes Steuersignal einwirkt, wobei die Recheneinheit (22) dazu vorgesehen ist, als Fahrtangabe zumindest eine Luftdruckkenngröße (L) zu berücksichtigen,
**dadurch gekennzeichnet, dass**
die Luftdruckkenngröße (L) erfasst wird und abhängig vom Erfassungswert ein in einer Datenbank (28) hinterlegter Faktor (F) in die Berechnung der Fahrdaten (FD) einbezogen wird.

9. Schienenfahrzeug mit einem Fahrassistenzsystem nach Anspruch 8.

## Claims

1. Method for generating action recommendations for the driver of a rail vehicle (10) or control signals for the rail vehicle (10) by means of a driver assistance system, in which, taking at least one journey specification into account, driving data (FD) is calculated, and on the basis of the driving data (FD):
- an action recommendation is generated and is displayed in an action recommendation display device (20) or
- a control signal which acts on a vehicle control device (18) is generated,
wherein,
at least one air pressure characteristic variable (L) is taken into account as a journey specification,
**characterized in that**
the air pressure characteristic variable (L) is detected and a factor (F) which is stored in a database (28) is included in the calculation of the driving data (FD) as a function of the detection value.

2. Method according to Claim 1,
**characterized in that**
the air pressure characteristic variable (L) is detected repeatedly during a journey.

3. Method according to either of the preceding claims,
**characterized in that**
the air pressure characteristic variable (L) is detected by a sensor unit (26) on board the rail vehicle (10).

4. Method according to one of the preceding claims,
**characterized in that** the air pressure characteristic variable (L) is detected by means of the detection of an altitude characteristic variable (H).

5. Method according to Claim 4,
**characterized in that**
the altitude characteristic variable (H) is derived on the basis of locating information.

6. Method according to Claim 5,
**characterized in that**
the locating information is detected by means of a locating unit (30).

7. Method according to Claim 5,
**characterized in that**
the locating information is determined on the basis of stored route data.

8. Driver assistance system for generating action recommendations for the driver of a rail vehicle (10) or control signals for the rail vehicle (10), having a computing unit (22) which is provided for calculating driving data (FD) taking at least one journey specification into account, and an action recommendation display device (20) for displaying an action recommendation which is generated on the basis of the driving data (FD), and/or a vehicle control device (18) on which a control signal which is generated on the basis of the driving data (FD) acts,
wherein
the computing unit (22) is provided for taking into account at least one air pressure characteristic variable (L) as a journey specification,
**characterized in that**
the air pressure characteristic variable (L) is detected and a factor (F) which is stored in a database (28) is included in the calculation of the driving data (FD) as a function of the detection value.

9. Rail vehicle having a driver assistance system according to Claim 8.

## Revendications

1. Procédé de production de recommandations de manoeuvre au conducteur d'un véhicule (10) ferroviaire ou de signaux de commande du véhicule (10) ferroviaire au moyen d'un système d'assistance à la conduite, dans lequel, en tenant compte d'au moins une indication de marche, on calcule des données (FD) de marche et, sur la base des données (FD) de marche,
- on produit une recommandation de manoeuvre et on l'affiche dans un dispositif (20) d'affichage de recommandations de manoeuvre ou
- on produit un signal de commande, qui agit sur un dispositif (18) de commande du véhicule,
dans lequel
on tient compte, comme indication de marche, d'au moins une grandeur (L) caractéristique de la pression de l'air,
**caractérisé en ce que**
on détecte la grandeur (L) caractéristique de la pression de l'air et, en fonction de la valeur de détection, on incorpore, dans le calcul des données (FD) de marche, un facteur (F) mémorisé dans une base (28) de données.

2. Procédé suivant la revendication 1,
**caractérisé en ce que**
on détecte la grandeur (L) caractéristique de la pression de l'air plusieurs fois pendant un trajet.

3. Procédé suivant l'une des revendications précédentes,
**caractérisé en ce que**
on détecte la grandeur (L) caractéristique de la pression de l'air par une unité (26) de capteur à bord du véhicule (10) ferroviaire.

4. Procédé suivant l'une des revendications précédentes,
**caractérisé en ce que**
on détecte la grandeur (L) de la pression de l'air au moyen de la détection d'une grandeur (H) caractéristique d'altitude.

5. Procédé suivant la revendication 4,
**caractérisé en ce que**
on déduit la grandeur (H) caractéristique d'altitude à l'aide d'une information de localisation.

6. Procédé suivant la revendication 5,
**caractérisé en ce que**
on détecte l'information de localisation au moyen d'une unité (30) de localisation.

7. Procédé suivant la revendication 5,
**caractérisé en ce que**
on détermine l'information de localisation à l'aide de données de distance mémorisées.

8. Système d'assistance au conducteur pour produire des recommandations de manoeuvre au conducteur d'un véhicule (10) ferroviaire ou des signaux de commande du véhicule (10) ferroviaire, comprenant une unité (22) de calcul prévue pour calculer des données (FD) de marche en tenant compte d'au moins une indication de marche et un dispositif (20) d'affichage de recommandations de manoeuvre pour afficher une recommandation de manoeuvre produite sur la base des données (FD) de marche et/ou un dispositif (18) de commande de véhicule, sur lequel agit un signal de commande produit sur la base des données (FD) de marche,
dans lequel
l'unité (22) de calcul est prévue pour tenir compte, comme indication de marche, d'au moins une grandeur (L) caractéristique de la pression de l'air,
**caractérisé en ce que**
on détecte la grandeur (L) caractéristique de la pression de l'air et, en fonction de la valeur de détection, on incorpore, dans le calcul des données (FD) de marche, un facteur (F) mémorisé dans une base (28) de données.

9. Véhicule ferroviaire ayant un système d'assistance à la conduite suivant la revendication 8.
